# EUROPÄISCHE PATENTSCHRIFT

(11) **EP 1 481 142 B1**
(45) Veröffentlichungstag und Bekanntmachung des Hinweises auf die Patenterteilung: **09.12.2009**
(21) Anmeldenummer: 03711889.0
(22) Anmeldetag: 13.02.2003
(51) Int. Cl.: E05B 7/00, F24C 15/02

(54) **HAUSHALTSGERÄT SOWIE HAUSHALTSGERÄTETÜR**
HOUSEHOLD APPLIANCE AND HOUSEHOLD APPLIANCE DOOR
APPAREIL ELECTROMENAGER ET PORTE D'APPAREIL ELECTROMENAGER

(30) Priorität: 27.02.2002 DE 10208457
(43) Veröffentlichungstag der Anmeldung: 01.12.2004
(73) Patentinhaber: BSH Bosch und Siemens Hausgeräte GmbH, 81739 München (DE)
(72) Erfinder: BARTMANN, Frank, 76707 Hambrücken (DE); HERBOLSHEIMER, Jochen, 75015 Bretten (DE); KRENZ, Horst, 75015 Bretten-Ruit (DE); MEYER, Heiko, 75045 Walzbachtal (DE)
(86) Internationale Anmeldenummer: PCT/EP2003/001454
(87) Internationale Veröffentlichungsnummer: WO 2003/072899

(56) Entgegenhaltungen:
- EP-A- 0 659 960
- WO-A-02/059528
- DE-U- 1 800 425

## Beschreibung

Die vorliegende Erfindung betrifft ein Haushaltsgerät mit einem Nutzraum, der mittels einer, einen Türgriff aufweisenden Tür verschließbar ist, und mit einem Stauraum, in den die Tür mittels eines Führungssystems verschiebbar ist, welches Führungssystem zumindest ein der Tür zugeordnetes Führungselement aufweist, das in einer dem Haushaltsgerät zugeordneten Kulissenbahn geführt ist.

Aus der DE 199 06 913 ist ein gattungsgemäßes Haushaltsgerät mit einer Tür bekannt, die einen Nutzraum im Haushaltsgerät verschließt. Unterhalb des Nutzraums ist in einer horizontalen Ebene eine Öffnung mit einem darin angeordneten Führungssystem ausgebildet. Über das Führungssystem ist die Tür in die Öffnung einschiebbar.

Dokument EP 0659960 offenbart ein Haushaltsgerät mit einem schwenkbaren Türgriff.

Die Aufgabe der vorliegenden Erfindung besteht darin, ein Haushaltsgerät bzw. eine Haushaltsgerätetür bereitzustellen, die in ergonomisch günstiger Weise zu bedienen ist.

Die Aufgabe der vorliegenden Erfindung wird durch ein Haushaltsgerät mit den Merkmalen des Patentanspruches 1 gelöst. Gemäß dem kennzeichnenden Teil des Patentanspruches 1 ist dem Türgriff zumindest ein Steuergetriebe zugeordnet, das bei einem Schwenken der Tür in einer ersten Schwenkrichtung den Türgriff in einer zur ersten Schwenkrichtung entgegengesetzten zweiten Schwenkrichtung schwenkt. Dadurch kann eine Raumausrichtung des Türgriffes im wesentlichen unabhängig von einer Schwenkstellung der Tür beibehalten werden. Der Türgriff ist somit unabhängig von einer Türschwenkstellung stets in Richtung auf eine Bedienperson ausgerichtet. Bei geöffnetem Zustand der Tür ist es daher nicht mehr erforderlich, die Türkante zu umgreifen, um zum Türgriff zu gelangen.

Gemäß einer vorteilhaften Ausführung der Erfindung wirkt das Steuergetriebe unmittelbar mit dem Führungselement der Tür zusammen, um eine Antriebsbewegung auf das Steuergetriebe zu übertragen. Somit kann eine Bewegung des Führungselements in der Kulissenbahn als eine Antriebsbewegung für das Steuergetriebe dienen.

Gemäß einer Weiterentwicklung der Erfindung kann das Führungselement durch eine Führungsrolle realisiert sein, die sich bei einem Verschieben in der Kulissenbahn abrollt und eine Drehbewegung auf das Steuergetriebe überträgt.

Anstelle der oben erwähnten Drehbewegung kann gemäß einer weiteren Ausgestaltung der Erfindung das Führungselement schwenkbar gegenüber der Tür gelagert sein. Bei einer Bewegung in der Kulissenbahn erfolgt daher eine Schwenkbewegung zwischen dem Führungselement und der Tür, die als Antriebsbewegung auf das Steuergetriebe übertragen wird.

Gemäß einer bevorzugten Ausführungsform der Erfindung kann das Steuergetriebe ein Antriebsteil aufweisen, das eine Bewegung, beispielsweise eine Schwenkbewegung oder eine Drehbewegung, auf das Steuergetriebe überträgt.

Zur Übertragung einer als Antriebsbewegung dienenden Schwenkbewegung auf das Steuergetriebe weist das Führungselement einen Stellhebel auf. Der Stellhebel ist mit dem Antriebsteil des Steuergetriebes in einer formschlüssigen Verbindung. Dadurch ist das Führungselement nach Art eines Scharniers gegenüber dem Steuergetriebe schwenkbar in Verbindung.

Vorteilhaft kann dem Steuergetriebe ein verstellbares Riegelelement zugeordnet sein, das zwischen einer Verriegelungsposition und einer Freigabeposition verstellbar ist. In der Freigabeposition kann das Riegelelement die formschlüssige Verbindung zwischen dem Antriebsteil des Steuergetriebes und dem Führungselement freigeben. Dadurch ist die Tür zur Reinigung in einfacher Weise von dem Haushaltsgerät entnehmbar.

Um eine für die Bedienperson ergonomisch günstige Öffnungs- oder Schließbewegung der Tür zu erreichen, ist die Tür zusätzlich zur Lagerung in den Kulissenbahnen um eine gehäusefeste Gelenkachse schwenkbar gelagert. Da die Gelenkachse gehäusefest ausgeführt ist, ist ein dadurch bedingter konstruktiver Aufwand - verglichen mit einer bewegten Gelenkachse - gering.

Gemäß einer besonders vorteilhaften Ausführungsform weist die Kulissenbahn einen Einschubabschnitt auf, in dem die Tür in einer im wesentlichen horizontalen Ebene geführt ist. Mittels des Einschubabschnitts kann eine horizontale Bewegung der Tür erreicht werden. Eine Führung der Tür in den Stauraum oder aus dem Stauraum ist daher für die Bedienperson in einfacher und ergonomisch günstiger Weise ermöglicht.

Um eine für die Bedienperson ergonomisch besonders vorteilhafte Horizontalbewegung der Tür zu erzielen, ist die gehäusefeste Gelenkachse im wesentlichen auf der Höhe des Einschubabschnittes der Kulissenbahn angeordnet.

In einer besonders vorteilhaften Ausgestaltung des Steuergetriebes weist das Steuergetriebe einerseits eine Feder auf, die den Türgriff in einer seiner Schwenkrichtungen vorspannt und ein erstes Drehmoment auf den Türgriff ausübt. Andererseits weist das Steuergetriebe ein Bewegungsübertragungsmittel auf. Das Bewegungsübertragungsmittel übt - in Abhängigkeit von der Schwenkbewegung der Tür - ein entgegen dem ersten Drehmoment wirkendes zweites Drehmoment auf den Türgriff aus. Ein derartiges Steuergetriebe ist konstruktiv einfach und kostengünstig herstellbar.

Zur Ausübung des ersten und/oder zweiten Drehmoments weist das Steuergetriebe ein erstes und/oder zweites Zugelement auf, das über eine erste und/oder zweite Hebelarmlänge von der Türgriffachse beabstandet am Türgriff angreift.

In diesem Zusammenhang kann es von Vorteil sein, dass sich die erste und/oder zweite Hebelarmlänge in Abhängigkeit von einer Schwenkstellung des Türgriffes ändert. Bei einem Öffnungsvorgang der Tür aus der Schließposition kann eine zunächst große Hebelarmlänge das auf den Türgriff ausgeübte Drehmoment erhöhen. Dadurch können Antriebsverluste, beispielsweise eine Streckung der Zugelemente des Steuergetriebes, bei einer anfänglichen Zugbelastung, kompensiert werden.

Vorteilhaft kann das Steuergetriebe zumindest eine Umlenkrolle aufweisen, die den Verlauf der Zugelemente definiert. Dadurch kann ein Verlauf des mit dem Türgriff verbundenen Zugelements in beliebiger Weise umgelenkt werden, ohne Übertragungsverluste aufgrund von Reibung etc. in Kauf zu nehmen. Beispielsweise kann das Zugelement mit einer vom Lagergehäuse entfernt angeordneten Zugfeder verbunden sein. Dabei kann Ort, Lage sowie Größe der Feder entsprechend den Erfordernissen angepasst sein.

In einer besonders einfachen Ausführung der Erfindung kann dem Türgriff eine Kurvenscheibe drehfest zugeordnet sein. Über die Kurvenscheibe sind in entgegengesetzter Richtung ein erstes und zweites Zugelement geführt, die die vorerwähnten entgegengesetzten ersten und zweiten Drehmomente auf die Tür ausüben. Der Radius der Kurvenscheibe kann entsprechend der erforderlichen Hebelarmlänge angepasst sein.

In einer alternativen Ausgestaltung kann das Steuergetriebe ein schleifenförmig geschlossenes Zugelement aufweisen, das einerseits das Antriebsteil und andererseits die Kurvenscheibe der Tür umschlingt. Dadurch kann in technisch einfacher und effektiver Weise eine Drehbewegung des Antriebsteils auf die Kurvenscheibe der Tür übertragen werden. Durch das schleifenförmig geschlossene Zugelement ist eine besonders kostengünstige und wirkungsvolle Übertragung zwischen dem Antriebsteil und der Kurvenscheibe ermöglicht.

Die Funktionsfähigkeit des oben erwähnten Steuergetriebes ist erhöht, wenn ein zusätzliches Straffungsmittel vorgesehen ist, das das schleifenförmig geschlossene Zugelement strafft. Als Straffungsmittel kann eine in der Schleife des Zugelements eingesetzte Feder dienen.

Um während einer Öffnungs- und Schließbewegung ein Verkanten der Tür in der Kulissenbahn zu vermeiden, ist an den beiden in Axialrichtung gegenüberliegenden Schmalseiten der Tür jeweils eines der Steuergetriebe vorgesehen. Die beidseitig an der Tür vorgesehenen Steuergetriebe ermöglichen ein synchrones und leichtgängiges Schwenken des Türgriffes.

Nachfolgend ist die Erfindung anhand zweier Ausführungsbeispiele erläutert. Es zeigen:
- Figur 1: in einer perspektivischen Ansicht ein Gargerät mit geöffneter Tür gemäß dem ersten Ausführungsbeispiel;
- Figur 2: in einer vergrößerten Darstellung einen Ausschnitt eines Türgriffes mit zugeordnetem Lagergehäuse;
- Figur 3: eine Schnittseitenansicht entlang der Linie A-A; und
- Figur 4: eine Seitenschnittdarstellung der Tür entlang der Linie B-B aus der Figur 1;
- Figur 5: eine vergrößerte Einzelheit aus der Figur 4;
- Figur 6: in einer schematischen perspektivischen Darstellung ein Gargerät gemäß dem zweiten Ausführungsbeispiel;
- Figur 7: in einer perspektivischen Darstellung ein Stauraummodul des Gargeräts aus der Figur 6;
- Figur 8: eine vergrößerte Einzelheit aus der Figur 7 in perspektivischer Darstellung;
- Figuren 9a - 9c: schematische Darstellungen, die einen Öffnungsvorgang der Tür zeigen;
- Figur 10: eine Seitenschnittdarstellung eines oberen und unteren Abschnitts der Tür des Gargeräts aus der Figur 6 gemäß dem zweiten Ausführungsbeispiel;
- Figur 11: eine Seitenschnittdarstellung entlang der Linie D-D aus der Figur 7; und
- Figur 12: eine Seitenschnittdarstellung entsprechend der Figur 11.

In der Figur 1 ist gemäß dem ersten Ausführungsbeispiel als ein Haushaltsgerät ein Gargerät 1 gezeigt. Das Gargerät 1 weist frontseitige Bedien- und Anzeigeelemente 2 mit einer zugeordneten Steuereinheit auf. In dem Gargerät 1 ist ferner ein Garraum 3 vorgesehen. Der Garraum 3 ist von einer frontseitig offenen Muffel 4 begrenzt. Die frontseitige Öffnung der Muffel 4 ist von einem frontseitigen Muffelrahmen 8 eingerahmt. Der Garraum 3 ist mittels einer Tür 5 verschließbar, die um eine horizontale Gelenkachse 12 schwenkbar gelagert ist. Die Tür 5 weist eine innere Türscheibe 7 und eine äußere Türscheibe 9 aus Glas oder Glaskeramik auf. An einer oberen Stirnseite 6 der Tür 5 ist ein Türgriff 17 vorgesehen, der in einem Lagergehäuse 21 schwenkbar gelagert ist.

In der Figur 2 ist die aus dem Türgriff 17 und dem Lagergehäuse 21 bestehende Anordnung abschnittsweise vergrößert in einer perspektivischen Darstellung gezeigt. Zur Vereinfachung sind die inneren und äußeren Türscheiben 7, 9 der Tür weggelassen. Der Türgriff 17 weist eine Griffleiste 13 auf, die über Lagerblöcke 15 mit einem Schwenkteil 16 verbunden ist. Das Schwenkteil 16 bildet die obere Stirnseite 6 der Tür 5 und weist in Längsrichtung beidseitig Drehzapfen 19 auf. Diese sind in dem Lagergehäuse 21 drehbar gelagert. Sowohl das Lagergehäuse 21 als auch das Schwenkteil 16 sind bevorzugt als ein Spritzgußteil aus einem Duroplast-Kunststoff gefertigt. An beiden Längsseiten des Lagergehäuses 21 sind Versteifungselemente 23 ausgebildet. Diese tauchen in einen Türinnenraum 41 ein und sind an seitlichen Randleisten 25 der Tür 5 lösbar befestigt, beispielsweise verschraubt.

An dem Lagergehäuse 21 sind fronseitig zusätzliche Versteifungselemente 27 ausgebildet. Die Versteifungselemente 27 sind gemäß der Figur 3 in Anlage mit der äußeren Türscheibe 9. Die Figur 3 zeigt eine Schnittdarstellung entlang der Linie A-A aus der Figur 2, in der die Türscheiben 7, 9 in gestrichelten Linien angedeutet sind. Demgemäß ist das Versteifungselement 27 in Anlage mit der äußeren Türscheibe 9, während die innere Türscheibe 7 unter Zwischenlage einer Dichtung 29 an einer Anlagefläche 22 des Lagergehäuse 21 liegt. Aus der Figur 3 geht weiter hervor, dass das Lagergehäuse 21 eine Stützfläche 31 aufweist. Die Stützfläche 31 ist zwischen den seitlichen Drehzapfen 19 angeordnet und erstreckt sich in Axialrichtung des Schwenkteiles 16 über nahezu die gesamte Länge des Schwenkteiles 1. In Anlage mit der Stützfläche 31 ist eine korrespondierende Gegenfläche 33 des Schwenkteils 16. Bei der Schwenkbewegung des Türgriffes 17 ist somit dessen Schwenkteil 16 auf die Stützfläche 31 gestützt. An dem Lagergehäuse 21 sind ferner zwei Anschläge 35, 37 ausgebildet, die einen Schwenkbereich des Türgriffes 17 begrenzen.

Wie in der Figur 2 dargestellt ist, ist dem Türgriff 17 eine Zugfeder 39 zugeordnet, die den Türgriff 17 in eine Schwenkrichtung vorspannt. Die Zugfeder 39 ist unterhalb des Lagergehäuses 21 vorgesehen und erstreckt sich in Längsrichtung des Lagergehäuses 21 erstreckt. Die Zugfeder 39 ist freihängend in dem zwischen den Türscheiben 7, 9 gebildeten Türinnenraum 41 angeordnet. Durch die freihängende Anordnung der Zugfeder 39 innerhalb des Türinnenraums 41 ist eine freie Dehnung und somit eine verschleißarme Belastung der Zugfeder 39 erreicht.

Die beiden Enden der Zugfeder 39 sind jeweils über ein erstes Zugseil 43 mit dem Schwenkteil 16 verbunden, um eine Zugfederkraft auf das Schwenkteil 16 zu übertragen. Die erste Zugseile 43 sind über Umlenkrollen 45, die an den Versteifungselementen 27 drehgelagert sind, zu Kurvenscheiben 47 geführt. Die Kurvenscheiben 47 sind beidseitig drehfest mit den Längsenden des Schwenkteils 16 verbunden. Jedes der ersten Zugseile 43 ist dabei an einem Befestigungspunkt 46 am Umfang der Kurvenscheibe 47 fixiert. Dadurch spannt die Zugfeder 39 den Türgriff 17 gegen den ersten Anschlag 35 vor und übt ein erstes Drehmoment M1 in einer Schwenkrichtung auf den Türgriff 17 aus (Figur 4). Zum Schutz vor Verunreinigungen sind die Kurvenscheiben 47 innerhalb von seitlichen Aussparungen des Schwenkteiles 16 angeordnet. Die Aussparungen sind stirnseitig durch Abdeckabschnitte 18 des Schwenkteiles 16 abgedeckt.

Am Umfang jeder der Kurvenscheiben 47 greift ein zweites Zugseil 48 an. Das zweite Zugseil 48 ist entgegengesetzt zum ersten Zugseil 43 um die Kurvenscheibe 47 geführt und an dem Befestigungspunkt 46 am Umfang der Kurvenscheibe 47 fixiert. Die ersten und zweiten Zugseile 43, 48 sowie die Kurvenscheiben 47 bilden Bestandteile eines Steuergetriebes 38. Das Steuergetriebe 38 überträgt eine Schwenkbewegung der Tür 5 auf den Türgriff 17, d.h. bei einem Schwenken der Tür 5 in einer ersten Schwenkrichtung schwenkt das Steuergetriebe 38 den Türgriff 17 in einer zur ersten Schwenkrichtung entgegengesetzten zweiten Schwenkrichtung. Der Aufbau und die Funktionsweise des Steuergetriebes 38 sind nachfolgend anhand der Figur 4 erläutert.

In der Figur 4 ist ein oberer und unterer Ausschnitt der Tür 5 in einer Schnittdarstellung entlang der Linie B-B aus der Figur 1 gezeigt. Die Tür 5 ist in einer Schließstellung angeordnet. Im unteren Abschnitt der Tür 5 ist eine Antriebstrommel 54 angeordnet, die als ein Antriebsteil des Steuergetriebes dient. Ausgehend von der Antriebstrommel 54 wird eine Drehbewegung über das Zugseil 48 zur Kurvenscheibe 47 übertragen. Das Zugseil 48 greift am Umfang der Kurvenscheibe 47 an. Somit wandelt das Zugseil 48 die Drehbewegung der Antriebstrommel 54 in eine Drehbewegung der Kurvenscheibe 47 um.

Wird die Tür 5 aus ihrer in der Figur 4 gezeigten Schließposition nach unten geschwenkt, dreht sich die Antriebstrommel 54. Die Bewegungseinleitung in die Antriebstrommel 54 ist später anhand des zweiten Ausführungsbeispieles beschrieben. Die Drehbewegung der Antriebstrommel 54 wird über das Zugseil 48 auf die Kurvenscheibe 47 übertragen, wodurch ein entgegen dem ersten Drehmoment M1 gerichtetes zweites Drehmoment M2 auf den Türgriff 17 ausgeübt wird. Dadurch wird kann erreicht werden, dass die in der Figur 4 gezeigte horizontale Ausrichtung des Türgriffes 17 im wesentlichen unabhängig von der Schwenkposition der Tür 5 beibehalten wird.

Wenn eine Bedienperson eine nach oben gerichtete Betätigungskraft F - beispielsweise während eines Transports des Gargeräts - auf den in der Figur 4 gezeigten Türgriff 17 ausübt, wird die daraus resultierende Schwenkbewegung des Schwenkteiles 16 des Türgriffes im Uhrzeigersinn von der Zugfeder 39 aufgenommen. Dadurch ist verhindert, dass die im Uhrzeigersinn gerichtete Schwenkbewegung vom Türgriff 17 auf das Steuergetriebe 38 übertragen wird. Die Zugfeder 39 wirkt demnach als eine Schutzeinrichtung, die eine Beschädigung des Steuergetriebes 38 verhindert.

Zur Dimensionierung der Federkraft der Zugfeder 39 bzw. des dadurch ausgeübten Drehmoments M1 wird von einem Mindestwert für die Federkraft der Zugfeder 39 ausgegangen. Dieser Mindestwert entspricht in etwa den Reibungskräften, die zur Rückstellung des Türgriffes 17 zu überwinden sind, nachdem keine Betätigungskraft F mehr auf den Türgriff 17 ausgeübt ist. Die Zugfeder 39 ist derart dimensioniert, dass der oben genannte Mindestwert etwa 10-20% der Federkraft der Zugfeder 39 beträgt. Die Federkraft der Zugfeder 39 ist somit etwa um das fünf- bis zehnfache größer als dieser Mindestwert. Bei einer Fehlbetätigung des Türgriffs 17, etwa durch Ausübung der nach oben gerichteten Betätigungskraft F (siehe Figur 4), ist daher eine Beschädigung des Steuergetriebes 38 verhindert. Zugleich erlaubt die vergleichsweise große Federkraft während einer normalen Öffnungs- oder Schließbetätigung des Türgriffes 17 durch die Bedienperson ein ergonomisch günstiges Bediengefühl.

Damit sichergestellt ist, dass die Drehbewegung der Antriebstrommel 54 in einem richtigen Übersetzungsverhältnis auf den Türgriff 17 übertragen wird, ist der Radius der Kurvenscheibe 47 von großer Bedeutung. Der Radius der Kurvenscheibe 47 bestimmt einerseits die Länge des Hebelarms und somit die Größe des Drehmoments, mit dem die Zugseile 43, 48 an der Kurvenscheibe 47 angreifen. Andererseits ist durch den Kurvenscheibenradius das Übersetzungsverhältnis festgelegt, mit dem eine Antriebsbewegung des Steuergetriebes 38 in eine Schwenkbewegung des Türgriffes 17 umgewandelt wird. In der Figur 5 sind die dem ersten und dem zweiten Zugseil 43, 48 zugeordnete Hebelarmlängen r1, r2 der Kurvenscheibe 47 unterschiedlich groß ausgebildet. Die Figur 5 veranschaulicht eine vergrößerte Darstellung der Kurvenscheibe 47 aus der Figur 4.

In der Figur 5 ist sind die Angriffspunkte der Zugseile 43 und 48 mit den Bezugszeichen A1 und A2 verdeutlicht. Der Angriffspunkt A1 des Zugseiles 43 bewegt sich während eines Öffnungsvorgangs der Tür 5 im Gegenuhrzeigersinn um einen Drehwinkelabschnitt von etwa 90° entlang des Umfangs der Kurvenscheibe 47. In diesem Drehwinkelabschnitt ist die Hebelarmlänge r1 im wesentlichen konstant. Das auf den Türgriff 17 ausgeübte Drehmoment M1 ist daher während der Schwenkbewegung der Tür 5 konstant. Gleichzeitig bewegt sich der Angriffspunkt A2 des Zugseiles 48 um einen Drehwinkelabschnitt von etwa 90° im Gegenuhrzeigersinn entlang des Umfangs der Kurvenscheibe 47. In diesem Drehwinkelabschnitt verringert sich die Hebelarmlänge r2 bei einer Schwenkbewegung der Tür 5 aus ihrer Schließposition; d.h., dass in der horizontalen Türposition das auf den Türgriff 17 ausgeübte Drehmoment M2 am geringsten ist. In der horizontalen Türposition wirkt das Drehmoment M2 einer Gewichtskraft der Tür 5 entgegen; die Gewichtskraft der Tür 5 hält die Tür 5 stabil in ihrer horizontalen Position. Das in der horizontalen Türposition verringerte Drehmoment M2 ist daher nicht in der Lage, die Gewichtskraft der Tür auszugleichen. Die stabile Lage der Tür in ihrer horizontalen Position ist somit nicht durch das Drehmoment M2 beeinträchtigt.

Durch eine exzentrisch ausgebildete Kurvenscheibe 47 kann das Übersetzungsverhältnis des Steuergetriebes 38 in Abhängigkeit von der Schwenkstellung der Tür 5 geändert werden. Antriebsverluste des Steuergetriebes 38, die beispielsweise zu Beginn einer Schwenkbewegung der Tür durch ein Ausdehnen der Zugseile 43, 48 bzw. durch ein Spiel im Steuergetriebe 38 entstehen, können somit ausgeglichen werden.

In der Figur 6 ist ein Gargerät gemäß einem zweiten Ausführungsbeispiel gezeigt. Das Gargerät weist ein mit strichpunktierter Linie angedeutetes Nutzraummodul 83 auf, in dem die nicht dargestellte Gargerätemuffel 3 angeordnet ist. Unterhalb des Nutzraummoduls 83 ist ein Stauraummodul 79 angeordnet. Das Stauraummodul 79 weist einen Stauraum 61 auf, in dem ein Führungssystem 58 für die Tür 5 vorgesehen ist. Mit dem Führungssystem 58 ist die gestrichelt dargestellte Gargerätetür 5 in das Stauraummodul 79 verschiebbar. Das Stauraummodul 79 dient gemäß der Figur 6 als ein Sockel oder Fundament, auf dem das Nutzraummodul 83 gehaltert ist. Das Stauraummodul 79 ist als ein nach oben offenes Blechgehäuse ausgebildet. Am oberen Rand der Seitenwände 80 des Blechgehäuses 79 sind stufenförmige Anlageschultern 85 geformt. Auf den Anlageschultern 85 liegt, wie in der Figur 6 angedeutet, in lagerichtiger Weise das Nutzraummodul 83. In dem Nutzraummodul 83 sind die in der Figur 1 gezeigten Bedien- und Anzeigeelemente 2 sowie eine zugeordnete Steuereinheit vorgesehen. Dabei sind die Bedien- und Anzeigeelemente 2 mitsamt der zugeordneten Steuereinheit unabhängig von dem Stauraummodul 79 funktionsfähig.

Das Steuergetriebe 38 des zweiten Ausführungsbeispiels weist als Antriebsteil eine Drehwelle 57 auf, an der die bereits im ersten Ausführungsbeispiel erwähnte Antriebstrommel 54 ausgebildet ist. Die Drehwelle 57 ist mit einem Führungselement 59 des Führungssystems 58 in Wirkverbindung.

Nachfolgend ist der Aufbau und die Funktionsweise des Führungssystems 58 für die Tür 5 sowie die Erzeugung einer Antriebsbewegung für das Steuergetriebe 38 erläutert:

Wie in der Figur 6 dargestellt ist, ist das Führungselement 59 Teil des Führungssystems 58, mit dessen Hilfe die Tür 5 während eines Öffnungsvorganges in den unterhalb des Garraums 3 vorgesehenen Stauraum 61 eingeschoben wird. Aus den Figuren 6 und 7 geht hervor, dass das Führungssystem 58 Kulissenbahnen 63 aufweist. Die Kulissenbahnen 63 sind in den beiden gegenüberliegenden Seitenwänden 80 des Stauraummoduls 79 ausgebildet. Die gegenüberliegenden Kulissenbahnen 63 führen Gleitstücke 60 des Führungselement 59. Die Gleitstücke 60 sind über eine Verbindungsstange 62 miteinander verschweißt. Das Führungselement 59 ist daher wie ein Führungsschlitten in den gegenüberliegenden Kulissenbahnen 63 geführt. Zwischen den beiden Gleitstücken 60 sind Stellhebel 67 an die Verbindungsstange 62 geschweißt. Wie in dem vergrößerten perspektivischen Ausschnitt der Figur 8 dargestellt ist, sind die Stellhebel 67 mit der Drehwelle 57 des Steuergetriebes 38 formschlüssig verbunden. Die Drehwelle 57 ist in den Figuren 6 und 7 in strichpunktierter Linie angedeutet.

Die oben erwähnte Formschlußverbindung zwischen den Stellhebeln 67 des Führungsschlittens 59 und der Drehwelle 57 der Tür 5 ist in der Figur 8 dargestellt. In der Figur 8 sind die innere und äußere Türscheibe 7, 9 der Tür 5 weggelassen. Demgemäß ist die Drehwelle 57 in den gegenüberliegenden Randleisten 25 der Tür 5 drehgelagert. Zur formschlüssigen Verbindung weisen die Stellhebel 67 des Führungsschlittens 59 je eine rechteckige Aussparung 69 auf (Figur 8). In der Aussparung 69 ist ein korrespondierender rechteckiger Formabschnitt 71 der Drehwelle 57 gehaltert. Die seitlichen Randleisten 25 der Tür 5 sind nach außen jeweils mit einer U-förmigen Nut versehen, die als Führungsschiene dient. In diesen Führungsschienen 25 sind beidseitig je eine Lagerrolle 65 verschiebbar geführt. Die Lagerrollen 65 sind an der Seitenwand 80 des Stauraummoduls 79 befestigt. Die als Führungsschiene dienende U-förmige Nut ist an ihrer unteren Stirnseite mit einem offenen Ende 26 ausgebildet. Durch das offene Ende 26 kann bei einer später beschriebenen Türentnahme die gehäusefeste Lagerrolle 65 von der zugeordneten Führungsschiene 25 gelöst werden.

Jede der gegenüberliegenden Kulissenbahnen 63 weist einen Startabschnitt 90 und einen Einschubabschnitt 91 auf. Gemäß den Figuren 9a bis 9c ist dabei ein Steigungswinkel des Startabschnitts 90 in etwa 45°. Der Startabschnitt 90 nimmt ferner etwa 30% der Gesamtlänge der Kulissenbahn 63 ein, während der Übergang zwischen dem Startabschnitt 90 und dem Einschubabschnitt 91 bogenförmig verläuft. Der Einschubabschnitt 91 verläuft im wesentlichen in einer horizontalen Ebene. Die gehäusefesten Lagerrollen 65 sind in etwa auf der Höhe des Einschubabschnitts 91 der Kulissenbahn 63 angeordnet ist.

Anhand der Figuren 9a bis 9c wird der Bewegungsverlauf des Führungsschlittens 59 der Tür 5 in den Kulissenbahnen 63 beschrieben. In der Figur 9a ist die Tür 5 in ihrer Schließstellung gezeigt. In der Schließstellung befinden sich die Gleitstücke 60 des Führungsschlittens 59 im Startabschnitt 90 der Kulissenbahn 63. Bei einer Öffnungsbewegung der Tür 5 aus ihrer in der Figur 9a gezeigten Schließstellung verschieben sich die Gleitstücke 60 des Führungsschlittens 59 zunächst nach oben. Die Stellhebel 67 des Führungsschlittens 59 heben dadurch die Tür 5 nach oben. Mit dieser Hubbewegung der Tür 5 verlagert sich gleichzeitig eine in den Stauraum 61 einschwenkende untere Stirnseite 93 der Tür 5 weg von einem Boden 117 des Stauraummoduls 79 nach oben, wie es aus der Figur 9b hervorgeht. Ein in den Stauraum 61 ragender, mit strich-punktierter Linie angedeuteter Schwenkbereich S dieser unteren Stirnseite 93 ist dadurch verkleinert. Nachdem der Führungsschlitten 59 von dem Startabschnitt 90 in den horizontalen Einschubabschnitt 91 bewegt ist (Figur 9c), befindet sich die Tür 5 in einer horizontalen Ebene, in der sie in den Stauraum 61 eingeschoben werden kann. Während der Schwenkbewegung der Tür 5 ändert sich ein Schwenkwinkel zwischen der Tür 5 und dem Führungsschlitten 59. Da die Drehwelle 57 des Steuergetriebes 38 formschlüssig in den Stellhebeln 67 des Führungsschlittens 59 gehaltert ist, verursacht die Änderung des Schwenkwinkels zwischen der Tür 5 und dem Führungsschlitten 59 eine Drehung der Drehwelle 57. D.h., dass die Drehwelle 57 bei der Schwenkbewegung der Tür 5 durch das Führungselement 59 zwangsgedreht wird.

Anhand der Figur 10 ist erläutert, in welcher Weise das Steuergetriebe 38 die Zwangsdrehung der Drehwelle 57 auf den Türgriff 17 überträgt. In der Figur 10 ist eine Seitenschnittansicht des oberer und unterer Abschnitts der Tür 5 gemäß dem zweiten Ausführungsbeispiel gezeigt. Daraus geht hervor, dass der Stellhebel 67 durch eine Zugangsöffnung 129 der Tür 5 in den Türinnenraum 41 ragt und formschlüssig mit der Drehwelle 57 verbunden ist. Wie der Figur 8 und der Figur 10 zu entnehmen ist, ist auf der Drehwelle 57 die Antriebstrommel 54 ausgebildet, die drehfest auf der Drehzelle 57 angeordnet ist. Die Antriebstrommel 54 ist umfangsseitig mit dem Zugseil 48 in Eingriff. Das Zugseil 48 ist, wie im ersten Ausführungsbeispiel, mit dem Türgriff 17 in Verbindung.

Bei der Schwenkbewegung der Tür 5 ergibt daher eine Schwenkbewegung zwischen dem Führungsschlitten 59 und der Tür 5, wodurch die Drehwelle 57 zwangsgedreht ist. Die Drehbewegung der Drehwelle 57 wird über die Antriebstrommel 54 auf das Zugseil 48 übertragen. Das Zugseil 48 wandelt die Drehbewegung der Drehwelle 57 in eine Drehbewegung der Kurvenscheibe 47 um und übt das zweite Drehmoment M2 auf den Türgriff 17 aus, das entgegen dem ersten Drehmoment M1 gerichtet ist. Der Türgriff 17 behält somit unabhängig von der Schwenkposition der Tür 5 seine horizontale Ausrichtung.

Im Unterschied zur Figur 4 des ersten Ausführungsbeispiels sind in der Figur 10 die beidseitig an den Kurvenscheiben 47 des Schwenkteils 16 des Türgriffes 17 angreifenden ersten Zugseile 43 nicht mit einer gemeinsamen Zugfeder in Verbindung. Vielmehr ist gemäß der Figur 10 jedem der ersten Zugseile 43 eine eigene Zugfeder 39 zugeordnet. Die Zugfeder 39 ist mit einem Federende an der Randleiste 25 der Tür 5 befestigt. Das andere Federende der Zugfeder 39 ist über eine Halteöse 75 mit dem Zugseil 43 gekoppelt, wodurch auf den Türgriff 17 im Gegenuhrzeigersinn das erste Drehmoment M1 ausgeübt wird.

Das in der Figur 10 gezeigte Steuergetriebe 38 weist ein drittes Zugseil 77 auf. Das dritte Zugseil 77 ist einerseits in umfangsseitigem Eingriff mit der Antriebstrommel 54 der Drehwelle 57 und in entgegengesetzter Richtung zum zweiten Zugseil 48 um die Antriebstrommel 54 geführt. Andererseits ist das dritte Zugseil 77 in Verbindung mit der Halteöse 75 des ersten Zugseils 43. Das erste, zweite und dritte Zugseil 43, 48, 77 des Steuergetriebes 38 bilden einen geschlossen Seilzug, der zur Übertragung der Drehbewegung auf den Türgriff 17 die Kurvenscheibe 47 und die Antriebstrommel 54 umhüllt.

Zur Straffung des geschlossenen Seilzugs 43, 48, 77 ist im dritten Zugseil 77 eine Straffungsfeder 79 integriert. Die Straffungsfeder 79 dient der Straffung des geschlossenen Seilzuges 43, 48, 77. Zusätzlich erhöht die Straffungsfeder 79 das Drehmoment M1, das von der Zugfeder 39 auf den Türgriff 17 ausgeübt ist. Zur Ausübung des Drehmoments M1 sind daher sowohl die Straffungsfeder 79 als auch die Zugfeder 39 vorhanden. Vorteilhaft können somit zwei vergleichsweise klein dimensionierte Federn verwendet werden, die im begrenzten Türinnenraum 41 nur wenig Platz verbrauchen.

Wenn die Bedienperson, beispielsweise während eines Transports des Gargeräts 1, der eine nach oben gerichtete Betätigungskraft F auf den in der Figur 4 gezeigten Türgriff 17 ausübt, wird die daraus resultierende Schwenkbewegung des Schwenkteiles 16 des Türgriffes im Uhrzeigersinn von der Zugfeder 39 und von der Straffungsfeder 79 aufgenommen. Die resultierende Schwenkbewegung des Schwenkteiles 16 wird somit nicht vom Türgriff 17 auf das Steuergetriebe 38 übertragen. Eine Beschädigung des Steuergetriebes 38 ist dadurch verhindert.

Die Dimensionierung der Federkraft der Zugfedern 39, 79 richtet sich nach den im Zusammenhang mit der Figur 4 angegebenen Mindestwert für die Federkraft.

Ferner können die Zugseile 43, 48, 77 mit Einstellelementen zur Einstellung einer Zugspannung versehen werden. Mittels der Einstellelemente können die beidseitig an den Türseiten vorgesehenen Zugseile mit einer gleichen Zugspannung beaufschlagt werden. Dadurch ist ein synchroner Betrieb der beiden Steuergetriebe 38 erreicht.

Nachfolgend ist anhand der Figuren 7, 11 und 12 eine Gewichtsausgleichsanordnung 94 für die Tür 5 des zweiten Ausführungsbeispiels beschrieben. Die Gewichtsausgleichsanordnung 94 übt während einer Bewegung der Tür 5 eine entgegen der Gewichtskraft der Tür 5 wirkende Ausgleichskraft auf die Tür 5 aus. Die Gewichtskraft der Tür 5 wird daher während einer Türbewegung nicht von der Bedienperson aufgenommen, sondern von der Gewichtsausgleichsanordnung 94.

In der Figur 7 ist in einer perspektivischen Ansicht das Stauraummodul 79 gezeigt, von dem ein später beschriebener Raumteiler 111 getrennt dargestellt ist. Die Gewichtsausgleichsanordnung 94 weist an jeder der gegenüberliegenden Seitenwänden 80 einen Schwenkhebel 95 auf. Der Schwenkhebel 95 ist über eine Hebelachse 97 schwenkbar an den gegenüberliegenden Seitenwänden 80 gelagert angeordnet. In der Figur 11 ist eine der Seitenwände 80 in vergrößerter Seitenschnittdarstellung entlang der Linie D-D aus der Figur 7 gezeigt. Demgemäß ragt der Schwenkhebel 95 in den Startabschnitt 91 der Kulissenbahn 63 und ist mit dem Gleitstück 60 des Führungsschlittens 59 in Eingriff. Ein Schwenkbereich des Schwenkhebels 95 ist dabei derart gestaltet, dass der Schwenkhebel 95 nur im Bereich des Startabschnitts 90 mit dem Gleitstück 60 des Führungsschlittens 59 in Eingriff ist. Dagegen ist der Schwenkhebel 95 im horizontalen Abschnitt 91 außer Eingriff mit dem Gleitstück 60 des Führungsschlittens 59. Der Schwenkhebel 95 ist mit einer Zugfeder 103 in Verbindung. Die Zugfeder 103 ist an der Seitenwand 80 befestigt. In der Figur 11 spannt die Zugfeder 103 den Schwenkhebel 95 im Gegenuhrzeigersinn vor.

Beim Schwenken der in der Figur 11 gestrichelt dargestellten Tür 5 aus ihrer Schließposition nach unten in die horizontale Position verläuft das Gleitstück 60 vom Startabschnitt 90 in den horizontalen Abschnitt 91 der Kulissenbahn 63. Während dieser Bewegung drückt das Gleitstück 60 des Führungsschlittens 59 gegen den federvorgespannten Schwenkhebel 95. Der Schwenkhebel 95 übt somit eine Ausgleichskraft auf das Gleitstück 60 aus. Die Ausgleichskraft wirkt entgegen der Gewichtskraft der Tür 5.

Wie in der Figur 11 dargestellt ist, ist der Schwenkhebel 95 mittels der Feder 103 gegen einen ersten Endanschlag 99 gedrückt, der durch eine Gummiauflage gebildet ist. In der in der Figur 11 gezeigten Stellung läßt der Schwenkhebel 95 eine Anfangsbewegung des Gleitstückes 60 des Führungsschlittens 59 aus der Schließposition der Tür 5 zu. Während dieser Anfangsbewegung ist der Schwenkhebel 95 außer Eingriff mit dem Schwenkhebel 95. Das Gleitstück 60 gelangt gemäß der Figur 11 erst bei einem Schwenkwinkel der Tür 5 von etwa 20° in Anlage mit dem Schwenkhebel 95. Dadurch vereinfacht sich für die Bedienperson die Anfangsbewegung der Tür 5 aus ihrer Schließposition. Überdies wirkt der gemäß der Figur 11 vorgespannte Schwenkhebel 95 wie ein Anschlag, gegen den das Gleitstück 60 des Führungsschlittens 59 bei der Öffnungsbewegung der Tür 5 anstößt. Der Bedienperson wird somit eine bestimmte Schwenkstellung der Tür 5 signalisiert. Vorliegend entspricht dieser Schwenkstellung einer später beschriebenen Entnahmestellung, in der eine einfache Entnahme der Tür 5 aus dem Führungssystem 58 ermöglicht ist.

Ferner weist die Gewichtsausgleichsanordnung 94 ein schwenkbar gelagertes Halteelement 105 auf, das mittels einer Feder 106 vorgespannt ist. Das federvorgespannte Halteelement 105 drückt während der vorbeschriebenen Anfangsbewegung der Tür 5 das Gleitstück 60 des Führungsschlittens 59 in Richtung auf den Schwenkhebel 95. Dadurch ist die Tür 5 stabil in der in der Figur 11 gezeigten Entnahmestellung gehalten.

In der Figur 12 ist die Tür 5 horizontal gelagert und in den Stauraum 61 eingeschoben gezeigt. Das Gleitstück 60 des Führungsschlittens 59 der Tür 5 befindet sich im horizontalen Einschubabschnitt 91 der Kulissenbahn 63. Bei der Bewegung des Gleitstückes 60 im Bereich des Einschubabschnitts 91 der Kulissenbahn 63 ist der Schwenkhebel 95 außer Eingriff mit dem Gleitstück 60. Der Schwenkhebel 95 übt daher keine Ausgleichskraft auf die Tür 5. Während das Gleitstück 60 im Einschubabschnitt 91 der Kulissenbahn 63 verläuft, ist der Schwenkhebel 95 ist mittels der Feder 103 im Uhrzeigersinn gegen einen zweiten Endanschlag 101, der ebenfalls durch eine Gummiauflage gebildet ist.

Der Schwenkhebel 95 weist einen Mitnehmer 107 auf. Der Mitnehmer 107 des Schwenkhebels 95 ragt in der Figur 12 in die Kulissenbahn 63. Gemäß der Figur 12 ist das Gleitstück 60 von dem Startabschnitt 90 in den Einschubabschnitt 91 der Kulissenbahn 63 verschoben worden. Der Stellhebel 95 ist gegen den zweiten Endanschlag 101 vorgespannt und befindet sich in einer Verharrungsposition. Bei einem Verschieben der Tür 5 aus dem Stauraum 61 kommt das Gleitstück 60 in Eingriff mit dem Mitnehmer 107 des Schwenkhebels 95. Dadurch wird der Schwenkhebel 95 aus seiner Verharrungsposition gebracht und kommt abermals in eine Druckanlage mit dem Gleitstück 60 des Führungsschlitten 59. Dadurch kann der Schwenkhebel 95 während einer Schwenkbewegung der Tür 5 abermals die Ausgleichskraft auf dem Führungsschlitten 59 ausüben.

Nachfolgend ist die lösbare Halterung der Tür 5 an dem Führungssystem 58 anhand der Figur 8 erläutert. Aufgrund der lösbaren Halterung der Tür 5 im Führungssystem 58 ist die Tür 5 zur Reinigung leicht entnehmbar: Wie bereits anhand der Figur 8 beschrieben ist, weisen die Stellhebel 67 eine rechteckige Aussparung 69 auf. In der rechteckigen Aussparung 69 ist der korrespondierende rechteckige Formabschnitt 71 der Drehwelle 57 gehaltert. Dadurch ist eine formschlüssige Verbindung zwischen dem Führungsschlitten 59 und der Drehwelle 57 hergestellt. Im folgenden ist ein Riegelelement 73 erläutert, das gemäß der Figur 8 auf der Drehwelle 57 gelagert ist. Das Riegelelement 73 ist zwischen einer Verriegelungsposition und einer Freigabeposition verschiebbar. In der Freigabeposition gibt das Riegelelement 73 die Halterung der Drehwelle 57 in dem Stellhebel 67 frei. In einer Verriegelungsposition des Riegelelements 73 ist die Drehwelle 57 unlösbar mit dem Stellhebel 67 verbunden.

Im folgenden ist der im Zusammenhang mit der Figur 7 erwähnte Raumteiler 111 erläutert. Wie insbesondere aus der Figur 6 hervorgeht, ist der Raumteiler 111 in dem Stauraummodul 79 angeordnet. Der Raumteiler 111 unterteilt den Stauraum 61 in einen ersten Stauraum 61 a und einen zweiten Stauraum 61b. Der Raumteiler 111 weist einen horizontalen Zwischenboden 113 sowie Seitenwände 115 auf. In den ersten Stauraum 61 a kann die Tür 5 verschoben werden. Der Raumteiler 111 trennt außerdem das aus Kulissenbahn 62 und Führungsschlitten 59 gebildete Führungssystem 58 sowie die Gewichtsausgleichsanordnung 94 von dem zweiten Stauraum 61 b. In dem zweiten Stauraum 61 b können Backbleche oder andere Zubehörteile aufbewahrt werden.

Wie aus den Figuren 9a bis 9c hervorgeht, ist der Raumteiler 111 unterhalb des Startabschnitts 90 und des Einschubabschnitts 91 der Kulissenbahn 63 angeordnet. Dabei bilden der Zwischenboden 113 zusammen mit den Seitenwänden 115 sowie einem Gehäuseboden 117 eine Zugangsöffnung 119. Diese ist beabstandet von dem mit strichpunktierter Linie angedeuteten Schwenkbereich S der unteren Stirnseite 93 der Tür 5 angeordnet. Im Bereich der Zugangsöffnung 119 des zweiten Stauraums 61b sind Anzeigeelemente 121 vorgesehen (Figuren 7 und 8). Die Anzeigeelemente 121 sind als Nocken ausgebildet, die am Boden 117 des Stauraums 61 befestigt sind. Die Anzeigeelemente 121 zeigen der Bedienperson eine maximal zulässige Länge für Gegenstände an, die im zweiten Stauraum 61b aufbewahrt werden können, ohne in den Schwenkbereich S der unteren Stirnseite 93 der Tür 5 zu ragen. An den Seitenwänden 115 des Raumteilers 111 sind gerätefrontseitige Blenden 123 ausgebildet (Figur 7). Die Blenden 123 dienen einem Sichtschutz für den ersten Stauraum 61a. Darüber hinaus ist im Bereich der gerätefrontseitigen Zugangsöffnung 119 eine Auffangrinne 125 im Gehäuseboden 117 vorgesehen, um den zweiten Stauraum 61 b frei von Verunreinigungen, beispielsweise abtropfendes Kondensatwasser, zu halten.

## Patentansprüche

1. Haushaltsgerät, insbesondere Gargerät, mit einer Tür und einem Nutzraum (3), der mittels der, einen Türgriff (17) aufweisenden Tür (5) verschließbar ist, und mit einem Stauraum (61), in den die Tür (5) mittels eines Führungssystems (58) verschiebbar ist, welches Führungssystem (58) zumindest ein der Tür (5) zugeordnetes Führungselement (59) aufweist, das in einer dem Haushaltsgerät zugeordneten Kulissenbahn (63) geführt ist, **dadurch gekennzeichnet, dass** dem Türgriff (17) zumindest ein Steuergetriebe (38) zugeordnet ist, das bei einem Schwenken der Tür (5) in einer ersten Schwenkrichtung den Türgriff (17) in einer zur ersten Schwenkrichtung entgegengesetzten zweiten Schwenkrichtung schwenkt.

2. Haushaltsgerät nach Anspruch 1, **dadurch gekennzeichnet, dass** das Steuergetriebe (38) mit dem Führungselement (59) der Tür (5) zusammenwirkt zur Übertragung einer Bewegung auf das Steuergetriebe (38).

3. Haushaltsgerät nach Anspruch 2, **dadurch gekennzeichnet, dass** das Führungselement durch eine Führungsrolle gebildet ist, die in der Kulissenbahn (63) in einer Drehbewegung abrollt, und dass die Führungsrolle die Drehbewegung auf das Steuergetriebe (38) überträgt.

4. Haushaltsgerät nach Anspruch 2, **dadurch gekennzeichnet, dass** das Führungselement (59) bei einer Bewegung in der Kulissenbahn (63) gegenüber der Tür (5) schwenkt, und dass das Führungselement (59) die Schwenkbewegung auf das Steuergetriebe (38) überträgt.

5. Haushaltsgerät nach einem der vorhergehenden Ansprüche, **dadurch gekennzeichnet, dass** das Steuergetriebe ein Antriebsteil (57) aufweist, das eine Bewegung auf das Steuergetriebe (38) überträgt.

6. Haushaltsgerät nach Anspruch 5, **dadurch gekennzeichnet, dass** an dem Führungselement (59) ein Stellhebel (67) ausgebildet ist, der mit dem Antriebsteil (57) des Steuergetriebes (38) in einer formschlüssigen Verbindung ist.

7. Haushaltsgerät nach Anspruch 6, **dadurch gekennzeichnet, dass** dem Steuergetriebe (38) ein verstellbares Riegelelement (73) zugeordnet ist, das in einer Freigabeposition die formschlüssige Verbindung zwischen dem Antriebsteil (57) des Steuergetriebes (38) und dem Führungselement (59) freigibt.

8. Haushaltsgerät nach einem der vorangegangenen Ansprüche, **dadurch gekennzeichnet, dass** die Tür (5) um eine gehäusefeste Gelenkachse (65) schwenkbar gelagert ist, und dass die Tür (5) zumindest eine Führungsschiene (25) aufweist, in der die gehäusefeste Gelenkachse (65) geführt ist.

9. Haushaltsgerät nach einem der vorangegangenen Ansprüche, **dadurch gekennzeichnet, dass** die Kulissenbahn (63) einen Einschubabschnitt (91) aufweist, mittels dem die Tür in einer im wesentlichen horizontalen Eben geführt ist.

10. Haushaltsgerät nach Anspruch 8 oder 9, **dadurch gekennzeichnet, dass** die gehäusefeste Gelenkachse (65) auf der Höhe des Einschubabschnitts (91) der Kulissenbahn (63) angeordnet ist.

11. Haushaltsgerät nach einem der vorhergehenden Ansprüche, **dadurch gekennzeichnet, dass** das Steuergetriebe (38) zumindest ein Bewegungsübertragungsmittel (48) aufweist, das die Bewegung des Führungselements (59) auf den Türgriff (17) überträgt.

12. Haushaltsgerät nach Anspruch 11, **dadurch gekennzeichnet, dass** der schwenkbare Türgriff (17) in einer seiner Schwenkrichtungen mittels einer Feder (39) vorgespannt ist, die ein erstes Drehmoment (M1) auf den Türgriff (17) ausübt, und dass das Bewegungsübertragungsmittel (48) ein entgegen dem ersten Drehmoment (M1) wirkendes zweites Drehmoment (M2) auf den Türgriff (17) ausübt.

13. Haushaltsgerät nach Anspruch 12, **dadurch gekennzeichnet, dass** das Steuergetriebe (38) zur Ausübung des ersten Drehmoments (M1) ein erstes Zugelement (43) aufweist, das das Federelement (39) mit dem Türgriff (17) verbindet und über eine erste Hebelarmlänge (r1) von der Türgriffachse (19) beabstandet am Türgriff (17) angreift.

14. Haushaltsgerät nach einem der Ansprüche 12 oder 13, **dadurch gekennzeichnet, dass** das Steuergetriebe (38) zur Ausübung des zweiten Drehmoments (M2) ein zweites Zugelement (48) aufweist, das über eine zweite Hebelarmlänge (r2) von der Türgriffachse (19) beabstandet am Türgriff (17) angreift.

15. Haushaltsgerät nach einem der Ansprüche 13 oder 14, **dadurch gekennzeichnet, dass** sich die erste und/oder zweite Hebelarmlänge (r1, r2) in Abhängigkeit von einer Schwenkstellung des Türgriffes (17) ändert.

16. Haushaltsgerät nach einem der Ansprüche 13 oder 14, **dadurch gekennzeichnet, dass** die erste und/oder zweite Hebelarmlänge (r1, r2) unabhängig von einer Schwenkstellung des Türgriffes (17) konstant ist.

17. Haushaltsgerät nach einem der Ansprüche 13 bis 14, **dadurch gekennzeichnet, dass** das Steuergetriebe (38) zumindest eine Umlenkrolle (45) aufweist, die an der Tür (5) gelagert ist und die den Verlauf des ersten und/oder zweiten Zugelements (43, 48) definiert.

18. Haushaltsgerät nach einem der Ansprüche 14 bis 17, **dadurch gekennzeichnet, dass** dem Türgriff eine Kurvenscheibe (47) drehfest zugeordnet ist, über die das erste und zweite Zugelement (43, 48) in entgegengesetzter Richtung geführt ist.

19. Haushaltsgerät nach einem der Ansprüche 14 bis 17, **dadurch gekennzeichnet, dass** das Steuergetriebe ein schleifenförmig geschlossenes Zugelement (43, 48, 77) aufweist zum Übertragen der Drehbewegung vom Antriebsteil (57) auf den Türgriff (17).

20. Haushaltsgerät nach Anspruch 19, **dadurch gekennzeichnet, dass** das in dem Steuergetriebe (38) ein Straffungsmittel (79) vorgesehen ist zur Straffung des schleifenförmig geschlossenen Zugelements (43, 48, 77).

21. Haushaltsgerät nach einem der vorangegangenen Ansprüche, **dadurch gekennzeichnet, dass** an zwei gegenüberliegenden Schmalseiten (25) der Tür (5) jeweils eines der Steuergetriebe (38) vorgesehen ist.

22. Haushaltsgerätetür für ein Haushaltsgerät nach einem der vorangegangenen Ansprüche.

## Claims

1. Domestic appliance, particularly cooking appliance, with a door and a useful space (3) closable by means of the door (5), which has a door handle (17), and with a stowage space (61) into which the door (5) is displaceable by means of a guide system (58), which guide system (58) has at least one guide element (59) associated with the door (5) and guided in a guide track (63) associated with the domestic appliance, **characterised in that** at least one control transmission (38) is associated with the door handle (17) and on pivotation of the door (5) in a first pivot direction pivots the door handle (17) in a second pivot direction opposite to the first pivot direction.

2. Domestic appliance according to claim 1, **characterised in that** the control transmission (38) co-operates with the guide element (59) for transmission of a movement to the control transmission (38).

3. Domestic appliance according to claim 2, **characterised in that** the guide element is formed by a guide roller which rolls in the guide track (63) in a rotational movement and that the guide roller transmits the rotational movement to the control transmission (38).

4. Domestic appliance according to claim 2, **characterised in that** the guide element (59) when moving in the guide track (63) pivots relative to the door (5) and that the guide element (59) transmits the pivot movement to the control transmission (38).

5. Domestic appliance according to any one of the preceding claims, **characterised in that** the control transmission has a drive part (57) which transmits a movement to the control transmission (38).

6. Domestic appliance according to claim 5, **characterised in that** a setting lever (67) mechanically positively connected with the drive part (57) of the control transmission (38) is formed at the guide element (59).

7. Domestic appliance according to claim 6, **characterised in that** an adjustable locking element (73) which in a release position releases the mechanically positive connection between the drive part (57) of the control transmission (38) and the guide element (59) is associated with the control transmission (38).

8. Domestic appliance according to any one of the preceding claims, **characterised in that** the door (5) is mounted to be pivotable about a pivot axis (65) fixed relative to the housing and that the door (5) has at least one guide rail (25) in which the pivot axis (65) fixed relative to the housing is guided.

9. Domestic appliance according to any one of the preceding claims, **characterised in that** the guide track (63) has a push-in section (91) by means of which the door is guided in a substantially horizontal plane.

10. Domestic appliance according to claim 8 or 9, **characterised in that** the pivot axis (65) fixed relative to the housing is arranged at the height of the push-in section (91) of the guide track (63).

11. Domestic appliance according to any one of the preceding claims, **characterised in that** the control transmission (38) comprises at least one movement transmission means (48) transmitting the movement of the guide element (59) to the door handle (17).

12. Domestic appliance according to claim 11, **characterised in that** the pivotable door handle (17) is biased in one of its pivot directions by means of a spring (39) exerting a first torque (M1) on the door handle (17) and that the movement transmission means (48) exerts on the door handle (17) a second torque (M2) acting oppositely to the first torque (M1).

13. Domestic appliance according to claim 12, **characterised in that** the control transmission (38) has for exertion of the first torque (M1) a first traction element (43) which connects the spring element (39) with the door handle (17) and engages the door handle (17) by way of a first lever arm length (r1) at a spacing from the door handle axis (19).

14. Domestic appliance according to one of claims 12 and 13, **characterised in that** the control transmission (38) has for exertion of the second torque (M2) a second traction element (48) which engages the door handle (17) by way of a second lever arm length (r2) at a spacing from the door handle axis (19).

15. Domestic appliance according to one of claims 13 and 14, **characterised in that** the first and/or second lever arm length (r1, r2) changes or change in dependence on a pivot setting of the door handle (17).

16. Domestic appliance according to one of claims 13 to 14, **characterised in that** the first and/or second lever arm length (r1, r2) is or are constant regardless of a pivot setting of the door handle (17).

17. Domestic appliance according to one of claims 13 and 14, **characterised in that** the control transmission (38) comprises at least one deflecting roller (45) which is mounted at the door (5) and defines the course of the first and/or second traction element (43, 48).

18. Domestic appliance according to any one of claims 14 to 17, **characterised in that** a cam disc (47) by way of which the first and second traction element (43, 48) are guided in opposite directions is associated with the door handle to be secure against rotation relative thereto.

19. Domestic appliance according to any one of claims 14 to 17, **characterised in that** the control transmission comprises a loop-shaped closed traction element (43, 48, 77) for transmission of the rotational movement from the drive part (57) to the door handle (17).

20. Domestic appliance according to claim 19, **characterised in that** a tightening means (79) for tightening of the loop-shaped closed traction element (43, 48, 77) is provided in the control transmission (38).

21. Domestic appliance according to any one of the preceding claims, **characterised in that** a respective one of the control transmissions (38) is provided at each of two opposite narrow sides (25) of the door (5).

22. Domestic appliance door for a domestic appliance according to any one of the preceding claims.

## Revendications

1. Appareil électroménager, en particulier appareil de cuisson, avec une porte et un espace utile (3) qui peut être fermé au moyen de la porte (5) présentant une poignée de porte (17) et avec un espace d'entrepôt (61), dans lequel la porte (5) peut coulisser au moyen d'un système de guidage (58), lequel système de guidage (58) présente au moins un élément de guidage (59) affecté à la porte (5), lequel est guidé dans l'un des guides de coulissement (63) affectés à l'appareil électroménager, **caractérisé en ce qu'**au moins un mécanisme de commande (38) est affecté à la poignée de porte (17), lequel pivote, lors d'un pivotement de la porte (5) dans une première direction de pivotement, la poignée de porte (17) dans une deuxième direction de pivotement opposée à la première direction de pivotement.

2. Appareil électroménager selon la revendication 1, **caractérisé en ce que** le mécanisme de commande (38) coopère avec l'élément de guidage (59) de la porte (5) pour la transmission d'un mouvement au mécanisme de commande (38).

3. Appareil électroménager selon la revendication 2, **caractérisé en ce que** l'élément de guidage est constitué par un galet de guidage qui roule dans le guide de coulissement (63) dans un mouvement rotatif et **en ce que** le galet de guidage transmet le mouvement rotatif au mécanisme de commande (38).

4. Appareil électroménager selon la revendication 2, **caractérisé en ce que** l'élément de guidage (59) pivote par rapport à la porte (5) par un mouvement dans le guide de coulissement (63), et **en ce que** l'élément de guidage (59) transmet le mouvement de pivotement au mécanisme de commande (38).

5. Appareil électroménager selon l'une quelconque des revendications précédentes, **caractérisé en ce que** le mécanisme de commande présente une partie motrice (57) qui transmet un mouvement au mécanisme de commande (38).

6. Appareil électroménager selon la revendication 5, **caractérisé en ce qu'**un levier de réglage (67) est exécuté sur l'élément de guidage (59), lequel levier est en liaison à engagement positif avec la partie motrice (57) du mécanisme de commande (38).

7. Appareil électroménager selon la revendication 6, **caractérisé en ce qu'**un élément de verrouillage réglable (73) est affecté au mécanisme de commande (38), lequel élément libère, en une position de déclenchement, la liaison à engagement positif entre la partie motrice (57) du mécanisme de commande (38) et l'élément de guidage (59).

8. Appareil électroménager selon l'une quelconque des revendications précédentes, **caractérisé en ce que** la porte (5) est logée de manière à pouvoir pivoter autour d'un axe d'articulation (65) solidaire de la carcasse et **en ce que** la porte (5) présente au moins une glissière de guidage (25) dans laquelle l'axe d'articulation (65) solidaire de la carcasse est guidé.

9. Appareil électroménager selon l'une quelconque des revendications précédentes, **caractérisé en ce que** le guide de coulissement (63) présente une section d'insertion (91) au moyen de laquelle la porte est guidée dans un plan essentiellement horizontal.

10. Appareil électroménager selon la revendication 8 ou 9, **caractérisé en ce que** l'axe d'articulation (65) solidaire de la carcasse est disposé à hauteur de la section d'insertion (91) du guide de coulissement (63).

11. Appareil électroménager selon l'une quelconque des revendications précédentes, **caractérisé en ce que** le mécanisme de commande (38) présente au moins un moyen de transmission de mouvement (48) qui transmet le mouvement de l'élément de guidage (59) à la poignée de porte (17).

12. Appareil électroménager selon la revendication 11, **caractérisé en ce que** la poignée de porte (17) pivotante est précontrainte dans l'une de ses directions de pivotement au moyen d'un ressort (39) qui exerce un premier couple de rotation (M1) sur la poignée de porte (17), et **en ce que** le moyen de transmission de mouvement (48) exerce un second couple de rotation (M2) agissant en opposition au premier couple de rotation (M1) sur la poignée de porte (17).

13. Appareil électroménager selon la revendication 12, **caractérisé en ce que** le mécanisme de commande (38) présente un premier élément de traction (43) pour l'exercice du premier couple de rotation (M1), lequel élément relie l'élément ressort (39) à la poignée de porte (17) et a prise sur la poignée de porte (17) en étant écartée de l'axe de la poignée de porte (19) d'une première longueur de bras de levier (r1).

14. Appareil électroménager selon l'une des revendications 12 ou 13, **caractérisé en ce que** le mécanisme de commande (38) présente un deuxième élément de traction (48) pour l'exercice du deuxième couple de rotation (M2), lequel élément a prise sur la poignée de porte (17) en étant écartée de l'axe de la poignée de porte (19) d'une deuxième longueur de bras de levier (r2).

15. Appareil électroménager selon l'une des revendications 13 ou 14, **caractérisé en ce que** la première et/ou la deuxième longueur de bras de levier (r1, r2) varie(nt) en fonction d'une position de pivotement de la poignée de porte (17).

16. Appareil électroménager selon l'une des revendications 13 ou 14, **caractérisé en ce que** la première et/ou la deuxième longueur de bras de levier (r1, r2) est/sont constante(s), indépendamment d'une position de pivotement de la poignée de porte (17).

17. Appareil électroménager selon l'une des revendications 13 à 14, **caractérisé en ce que** le mécanisme de commande (38) présente au moins un galet de déviation (45) qui est logé sur la porte (5) et qui définit la course du premier et/ou du deuxième élément de traction (43, 48).

18. Appareil électroménager selon l'une quelconque des revendications 14 à 17, **caractérisé en ce qu'**une came (47) est affectée de manière solidaire en rotation à la poignée de porte, via laquelle came le premier et le deuxième élément de traction (43, 48) sont guidés dans une direction opposée.

19. Appareil électroménager selon l'une quelconque des revendications 14 à 17, **caractérisé en ce que** le mécanisme de commande présente un élément de traction fermé (43, 48, 77) en forme de boucle pour la transmission du mouvement rotatif de la partie motrice (57) à la poignée de porte (17).

20. Appareil électroménager selon la revendication 19, **caractérisé en ce qu'**un moyen de rigidification (79) est prévu dans le mécanisme de commande (38) afin de rigidifier l'élément de traction fermé (43, 48, 77) en forme de boucle.

21. Appareil électroménager selon l'une quelconque des revendications précédentes, **caractérisé en ce que** l'un des mécanismes de commande (38) est respectivement prévu sur deux côtés étroits opposés (25) de la porte (5).

22. Porte d'appareil électroménager pour un appareil électroménager selon l'une quelconque des revendications précédentes.
